# EUROPÄISCHE PATENTSCHRIFT

(11) **EP 0 052 789 B1**
(45) Veröffentlichungstag und Bekanntmachung des Hinweises auf die Patenterteilung: **27.03.1985**
(21) Anmeldenummer: 81109009.1
(22) Anmeldetag: 27.10.1981
(51) Int. Cl.: G03G 13/16

(54) **Verfahren zum Übertragen eines Pigmentbildes**
Process for transferring a pigment pattern
Procédé de transfert d'un dessin de pigment

(30) Priorität: 20.11.1980 DE 3043736
(43) Veröffentlichungstag der Anmeldung: 02.06.1982
(73) Patentinhaber: HOECHST AKTIENGESELLSCHAFT, 65926 Frankfurt am Main (DE)
(72) Erfinder: Moraw, Roland, Dr., D-6200 Wiesbaden (DE); Schädlich, Renate, D-6200 Wiesbaden (DE)

## Beschreibung

Die Erfindung betrifft ein Verfahren zum Übertragen eines durch Behandlung mit Flüssigentwickler von einem elektrostatischen Ladungsbild hergestellten Pigmentbildes von einem Ladungsbildträger auf einen Kopieträger über einen durch Distanzelemente zwischen beiden Trägern gebildeten Luftspalt im Bereich von 5 bis 50 ₁1m hinweg mit Hilfe eines elektrischen Feldes.

Es ist bekannt (DE-A-1 597 855), zur Entwicklung von Ladungsbildern flüssige Farbe mittels einer Transportfläche an ein Ladungsmuster heranzuführen, wobei die das Ladungsbild tragende Fläche in einem geringen Abstand an einer Farbtrommel vorbeibewegt wird und wobei man an die leitende Farbtrommel ein Potential anlegt, so daß der Farbstoff von den Bereichen des Ladungsbildes angezogen wird. Obwohl durch ein solches Entwicklungsverfahren der Austrag an Flüssigkeit vermindert werden kann und die Bildstellen in Form eines statistischen Rasters relativ gut wiedergegeben werden können, hat es sich doch gezeigt, daß die Wiedergabe von Halbtönen bemerkenswert unbefriedigend ausfällt. Dies ist auch nicht durch Veränderung des geringen Abstandes zu verbessern.

In FR-A-2 002 025 bzw. US-H-T 869 004 ist ein Übertragungsverfahren für Dispersionsentwickler beschrieben, bei dem der Kopieträger in einem festen Abstand von einigen hundert ₁1m gegenüber der Oberfläche der Tonerschicht geführt und der Toner über einen Flüssigkeitsspalt übertragen wird, der durch Abstandshalter, zum Beispiel längs des Photoleiterrandes angeordnete Distanzelemente, eingestellt ist.

Es hat sich jedoch gezeigt, daß die bekannte Kontaktübertragung, bei der der Kopieträger unter vollflächiger Benetzung an den mit Dispersionsentwickler versehenen Ladungsbildträger unter gleichzeitiger Einwirkung eines elektrischen Feldes angelegt bzw. angedrückt wird, Nachteile in Hinsicht auf Austrag an Flüssigkeit und unbefriedigende Wiedergabe von Halbtönen besitzt.

Es wurde auch schon ein Übertragungsverfahren vorgeschlagen (DE-A-3 119 027 veröffentlicht am 25.3. 82), bei dem das Tonerbild aus einem Dispersionsentwickler über einen Luftspalt hinweg übertragen wird, wobei der Luftspalt durch Elemente bewerkstelligt wird, die sich als Bestandteile des Kopieträgers auszeichnen und einen Luftspalt bilden von etwa 50 _{lL}m und einer Mindesthöhe, die größer ist als die Höhe des Tonerbildes auf dem Ladungsbildträger. Obwohl durch diesen Vorschlag ein Kopierverfahren existierte, das mit geringer Umweltbelastung durch ausgetragene Dispersionsflüssigkeit arbeitete, und eine gute Halbtonwiedergabe ermöglichte, war es doch nachteilig, den Kopieträger in besonderer Weise oberflächlich zu strukturieren.

Es war deshalb Aufgabe der Erfindung, bei einem elektrophotographischen Kopierverfahren, das mit Dispersionsentwicklung und Übertragen des entwickelten Tonerbildes über einen Luftspalt ausgestattet ist, eine Möglichkeit zu schaffen, den notwendigen Luftspalt in gerätetechnisch einfacher Weise zu schaffen.

Die Lösung dieser Aufgabe geht von einem Verfahren zum Übertragen eines durch Behandlung mit Flüssigentwickler von einem elektrostatischen Ladungsbild hergestellten Pigmentbildes von einem Ladungsbildträger auf einen Kopieträger über einen durch Distanzelemente zwischen beiden Trägern gebildeten Luftspalt im Bereich von 5 bis 50 µm hinweg mit Hilfe eines elektrischen Feldes aus und ist dadurch gekennzeichnet, daß als Distanzelemente ein zwischen Ladungsbildträger und Kopieträger anzuordnendes Substrat aus einem Linien-, Kreuz- oder Lochgitter verwendet wird. In bevorzugter Ausführungsform wird ein Substrat verwendet, das bis zu 10 Prozent der Kopieträgeroberfläche abdeckt.

Zweckmäßigerweise reduziert man vor dem Übertragen die zur Entwicklung eingesetzte Flüssigentwicklermenge auf dem Ladungsbildträger. Die Dicke der Entwicklerschicht wird vorzugsweise auf einen Wert bis zu 10 pm eingestellt.

Hierdurch wird erreicht, daß ein mit Flüssigentwicklung arbeitendes Kopierverfahren zur Verfügung gestellt werden kann, durch welches unter Verminderung der Umweltbelastung infolge Flüssigkeitsverdampfung in gerätetechnisch einfacher Weise und ohne spezielle Anforderungen an den Kopieträger Kopien erstellt werden können mit Halbtonwiedergaben, die erhöhten Ansprüchen genügen. Ein solches Ergebnis war durch die erfindungsgemäßen Maßnahmen im Anschluß an eine übliche Entwicklungstechnik nicht ohne weiteres zu erwarten.

Als Ladungsbildträger können alle bisher bekannten Materialien dienen, wie solche mit isolierenden Oberflächen, beispielsweise dielektrische Papiere, Folien oder Trommeln mit einer isolierenden Deckschicht, auf denen elektrographisch oder elektrophotographisch Ladungsbilder erzeugt werden. Bevorzugt werden für die Photoleitung geeignete Materialien eingesetzt. Dafür sind beliebige Photoleitermaterialien geeignet, beispielsweise auch bandförmige Photoleiter aus einer aluminiumbedampften Polyester-Trägerfolie, die eine photoleitfähige Schicht aus zum Beispiel Poly-N-vinylcarbazol und Trinitrofluorenon besitzt. Auch anorganische Photoleitermaterialien, zum Beispiel auf Basis Selen oder Zinkoxid, sind einsetzbar.

Als Flüssigentwickler können vorzugsweise solche zur Sichtbarmachung von Ladungsbildern gebräuchliche Pigmentdispersionen dienen, die im allgemeinen aus einem flüssigen Kohlenwasserstoff als Dispergierflüssigkeit und darin dispergierten, meist ionogen aufgeladenen Pigmenten mit gegebenenfalls weiteren Zusätzen bestehen.

Als Kopieträger können Papierblätter, wie sie üblicherweise in elektrostatischen Kopiergeräten eingesetzt werden, verwendet werden.

Die Entwicklung der latenten elektrostatischen Ladungsbilder erfolgt in konventioneller Weise durch elektrophoretische Abscheidung der aufgeladenen Pigmente bei vollflächiger Benetzung des Ladungsbildträgers mit Entwicklerflüssigkeit. Die abgeschiedene Pigmentmenge ist dabei weitgehend der Ladungsdichte proportional.

Die erfindungsgemäße Übertragung gelingt mit handelsüblichen Flüssigentwicklern für Ladungsbilder, wobei die Ladungsbilder nach verschiedenen Techniken erzeugt werden können, zum Beispiel elektrostatisch mit Schreibelektroden oder durch Photoleitung. Die Übertragung gelingt auch mit Flüssigentwicklern, bei denen in einer organischen oder wäßrigen Flüssigkeit gegebenenfalls elektrisch neutrale Pigmente dispergiert sind oder Farbstoffe gelöst sind.

Das vorangegangene Entwicklungsverfahren ist für die erfindungsgemäße Übertragung ohne Bedeutung, beispielsweise kann auch nach jeder anderen bekannten Technik verfahren werden. Die bevorzugte Ausführungsform der Erfindung ist die Übertragung der Entwicklerflüssigkeitsschicht nach vorangegangener elektrophoretischer Entwicklung.

Erfindungsgemäß wird das mit Entwicklerflüssigkeit sichtbargemachte Pigmentbild vom Ladungsbildträger berührungsfrei über einen Luftspalt hinweg mit Hilfe eines elektrischen Feldes auf den Kopieträger übertragen. Die übliche Übertragung erfolgte bisher durch Kontaktübertragung, in dem der Kopieträger unter vollflächiger Benetzung an den mit Entwicklerflüssigkeit versehenen Ladungsbildträger unter gleichzeitiger Einwirkung eines homogenen elektrischen Feldes angelegt bzw. angedrückt wurde. Der Luftspalt wird durch Distanzelemente eingestellt, zum Beispiel ein Substrat, das bis zu 10 Prozent, vorzugsweise 2 Prozent oder weniger, der Kopieträgeroberfläche abdeckt. Die Distanzelemente bewegen sich vorzugsweise mit dem Ladungsbild- und dem Kopieträger. Sie können auch fest in dem Gerät angeordnet sein.

Die Erfindung wird anhand der Fig. 1 bis 3 näher erläutert. Dabei zeigt
Fig. 1 schematisch die Entwicklung eines latenten elektrostatischen Bildes und die erfindungsgemäße Übertragung,
Fig. 2 einen Querschnitt durch die Schichten im Übertragungsvorgang, und
Fig. 3 schematisch die Anreicherung an Pigmentpartikeln in der an dem Ladungsbildträger anliegenden Flüssigkeitsschicht.

Anhand der Fig. 1 wird auf ein handelsübliches Kopiergerät mit Flüssigentwicklung zurückgegriffen, an welchem die einzelnen Verfahrensschritte näher beschrieben werden.

Ein Ladungsbild auf der Photoleitertrommel 1, zum Beispiel mit einer Selenbeschichtung, wird im Bereich der Entwicklungselektrode 2 mit Entwicklerflüssigkeit 3 behandelt. Die Dicke des auf der Photoleitertrommel 1 verbleibenden Flüssigkeitsfilmes wird durch die Abstreifwalze 4 reduziert. Zur Übertragung wird das Kopiermaterial 5 in einem Abstand D2 über der Schicht aus Entwicklerflüssigkeit der Dicke D1 geführt. Als Abstandshalter 6 sind dünne Monofäden des Durchmessers 40 11m bei einem gegenseitigen Abstand von 3 bis 5 mm (wie dies aus der Querschnittsdarstellung in Fig. 2 für den Schnitt A-B aus Fig. 1 hervorgeht) zwischen Führungsblechen 7a/b und um die Umlenkwalze 8 herum ausgespannt. Die mit ca. +6 kV betriebene Übertragungscorona ist mit 9 bezeichnet. Es werden etwas helle, aber bezüglich der Halbtonwiedergabe sehr gute Kopien erhalten. Das übertragene Pigmentbild setzt sich in statistischer Verteilung aus Punkten von 50 bis 100 ₁1m Durchmesser unterschiedlicher Schwärzung zusammen. Durch Auswiegen einer größeren Zahl von Kopien, die bei ausgeschalteter thermischer Fixierung gefahren werden, wird ermittelt, daß bei der Spalt- übertragung im Vergleich zur konventionellen Kontaktübertragung an demselben Kopiergerät der Austrag an Dispergierflüssigkeit um 30% bis 50% verringert ist. Als Dispergierflüssigkeit werden verschiedene aliphatische Kohlenwasserstoffe mit Siedebereichen zwischen etwa 150 und 230° C eingesetzt.

Wie beschrieben, wird der Spalt D2 durch in Laufrichtung orientierte Fäden als geräteseitig installierte Abstandshalter zwischen der mit Entwicklerflüssigkeit versehene Ladungsbildträgerschicht und der Kopieträgeroberfläche eingestellt. Durch Variation der Fadendicke wird der günstige Spaltbereich für D2 in Abhängigkeit der Stärke des angelegten elektrischen Übertragungsfeldes zu 50 ₁1m und darunter ermittelt. Die Übertragungscorona 9, die sich in etwa 1 cm Abstand von der Photoleitertrommel 1 befindet wird mit +6,1 kV gespeist. Bereits bei +5,4 kV Coronaspannung ist der Wirkungsgrad der Übertragung merklich schlechter. Das Übertragungsfeld ist von der Größenordnung 10 kV/cm.

Eine andere Technik zum Einstellen des erfindungsgemäßen Luftspalts mit Hilfe von Distanzelementen zwischen Ladungsbildträger- und Kopieträgeroberfläche besteht darin, daß man feine Netze, wie sie beispielsweise für den Siebdruck benutzt werden, oder Lochfolien mit einem großen Lochflächenanteil zwischen beiden mitlaufen läßt. Die Kopien sind durch die Fäden oder durch die Stege zwischen den Löchern etwas gestört. Durch diese Technik kann man aber den optimalen Abstandsbereich genauer ermitteln. Es hat sich gezeigt, daß Kopien, hergestellt mit 28 11m Luftspaltabstand, erzielt durch entsprechende Lochfolien, dichte, bzw. schwarze Bildstellen in guter Qualität liefern, wobei die Halbtonwiedergabe durch statistisch verteilte Punkte gut ist.

Die kleinste ermittelte Breite für den erfindungsgemäßen Spalt D2 beträgt um 5 um. Insbesondere bei Spaltbreiten zwischen 8 µm und 25 µm werden gute und reproduzierbare Kopien erhalten, weshalb sich dieser Bereich als besonders günstig erweist.

Für ein gefälliges Aussehen der Kopien ist außerdem auch die Berührungsfläche der die Ladungsbildträgerschicht berührenden Distanzelemente im Vergleich zur Gesamtfläche des Kopieträgers maßgeblich. Die relative Berührungsfläche soll, so wurde ermittelt, kleiner als 10% der Gesamtfläche sein, vorzugsweise ist sie jedoch kleiner oder gleich etwa 2% der Gesamtfläche. Es wurde weiter ermittelt, daß die von einem einzelnen Substrat effektiv eingenommene Fläche, die durch Abdruck auf der Kopieoberfläche sichtbar ist, kleiner als etwa 0,04 mm², vorzugsweise möglichst kleiner als 0,01 mm², sein sollte. Der mittlere Abstand benachbarter Distanzelemente voneinander kann dabei kleiner als etwa 3 mm, vorzugsweise kleiner als 1 mm sein. Die zwischen den Distanzelementen ausgespannte Fläche kann in sich glatt oder feinstrukturiert sein.

Wenn die Abstreifwalze 4 die Flüssigkeitsschicht auf 12 bis 14 µm Dicke begrenzt, erhält man bei Distanzelementen von etwa 25 bis 30 pm gute Kopien. Man kann daraus schließen, daß der Luftspalt und die Dicke der zu übertragenden Flüssigkeitsschicht bevorzugt ähnlich groß sein sollten. Bei einem leichter flüchtigen Dispergiermittel mit einer Verdunstungszahl 36 (Ehter = 1) verdunstet jedoch ein Teil der Dispergierflüssigkeit bereits auf dem Weg von der Abstreifwalze 4 zur Übertragungsstation, so daß die Flüssigkeitsschichtdicke dort kleiner ist. Eine große Verdunstung ist in diesem Falle jedoch wegen der ansteigenden Viskosität des Flüssigentwicklers unerwünscht. Sie kann durch entsprechend schwerer flüchtige Dispergiermittel, zum Beispiel zu höheren Verdunstungszahlen hin, immer wirkungsvoller unterdrückt werden. Dabei zeigte sich beispielsweise bei einem Dispergiermittel mit großer Verdunstungszahl, daß bei Flüssigkeitsschichtdicken auf dem Ladungsbildträger von 12 bis 14 pm der Austrag an Dispergierflüssigkeit durch die Kopien bei erfindungsgemäßer Übertragung gleich groß ist bei Kopien von vollkommen weißen Vorlagen wie von Vorlagen mit 10% Bild- oder schriftmäßiger Abdeckung. Wenn der Abstand zwischen der Abstreifwalze 4 und der Oberfläche des Ladungsbildträgers 1 durch Schrumpffolien auf der Abstreifwalze, zum Beispiel gemäß DE-A-3 021 050, so verringert wird, daß die Schichtdicken des Flüssigentwicklers mit einem Dispergiermittel großer Ver- dunsₜungszahl nur noch etwa 8 µm bzw. etwa 3 um betragen, so ändert sich die Kopienqualität bezüglich der maximalen Dichte und der Halbtonwiedergabe der punktförmig zusammengesetzten Bilder nicht merklich. Der Austrag an Dispergierflüssigkeit nimmt bei solch dünnen Schichten jedoch stark ab, überraschenderweise stärker an den tonerfreien Stellen als an den betonerten Stellen, und zwar auf nur etwa 9% des Ausgangswertes bei Kontaktübertragung von einer vollkommen weißen Vorlage und auf nur etwa 14% von einer Vorlage mit 10% Abdekkung.

Bei der Ausführungsform von Flüssigentwicklerschichten D1 von nicht mehr als 8 ₁₁m besteht sehr wahrscheinlich gemäß der Darstellung in Fig. 3 die Flüssigkeitsschicht überwiegend aus Bereichen großer Pigmentkonzentration 11 und aus Bereichen niedriger Pigmentkonzentration 12. Bei diesen dünnen Flüssigkeitsschichten wird vermutlich die an dispergierten Pigment verarmte äußere Teilschicht 10 mit Hilfe der Abstreifwalze 4 entfernt. Die Dicke dieser Restflüssigkeitsschicht ist kleiner als 8 µm und kann etwa 3 µm oder weniger betragen.

## Patentansprüche

1. Verfahren zum Übertragen eines durch Behandlung mit Flüssigentwickler von einem elektrostatischen Ladungsbild hergestellten Pigmentbildes von einem Ladungsbildträger auf einen Kopieträger über einen durch Distanzelemente zwischen beiden Trägern gebildeten Luftspalt im Bereich von 5 bis 50 um mit Hilfe eines elektrischen Feldes, dadurch gekennzeichnet, daß als Distanzelemente ein zwischen Ladungsbildträger und Kopieträger anzuordnendes Substrat aus einem Linien-, Kreuz- oder Lochgitter verwendet wird.

2. Verfahren nach Anspruch 1, dadurch gekennzeichnet, daß als Distanzelement ein Substrat verwendet wird, das bis zu 10 Prozent der Kopieträgerfläche abdeckt.

3. Verfahren nach Anspruchen 1 und 2, dadurch gekennzeichnet, daß man Distanzelemente verwendet, die sich mit dem Ladungsbild- und dem Kopieträger bewegen.

4. Verfahren nach Ansprüchen 1 bis 3, dadurch gekennzeichnet, daß man vor dem Übertragen die zur Entwicklung eingesetzte Flüssigentwicklermenge auf dem Ladungsbildträger reduziert.

## Claims

1. A process for transferring a pigment image produced by treating an electrostatic charge image with a liquid developer, from a charge image carrier to a copy carrier with the aid of an electric field across an air gap having a gap width in the range from 5 to 50 microns, the air gap being formed by spacer elements between both carriers, characterized in that as spacer elements a substrate with a bar-, cross- or pinhole grating is provided, to be arranged between the charge image carrier and the copy carrier.

2. A process as claimed in claim 1, characterized in that a substrate is provided as spacer element, which shields up to 10 percent of the area of the copy carrier.

3. A process as claimed in claim 1 and 2, characterized in that spacer elements are provided which move along with the charge image carrier and the copy carrier.

4. A process as claimed in claims 1 to 3, characterized in that the amount of liquid developer utilized for the development is reduced on the charge image carrier before the transfer step.

## Revendications

1. Procédé de transfert d'une image de pigment obtenue par traitement d'une image de charge électrostatique avec un développateur liquide, d'un porteur d'image de charge sur un porteur de copie à l'aide d'un champ électrique à travers un intervalle d'air dans la plage de 5 à 50 ₁1m formé par des éléments d'écartement entre ces deux porteurs, caractérisé en ce que l'on utilise comme éléments d'écartement un substrat à placer entre le porteur d'image de charge et le porteur de copie et composé d'un réseau de lignes, de croix ou de trous.

2. Procédé selon la revendication 1, caractérisé en ce que l'on utilise comme élément d'écartement un substrat qui recouvre jusqu'à 10% de la surface du porteur de copie.

3. Procédé selon les revendications 1 et 2, caractérisé en ce que l'on utilise des éléments d'écartement qui se déplacent avec le porteur d'image de charge et le porteur de copie.

4. Procédé selon les revendications 1 à 3, caractérisé en ce que l'on réduit avant le transfert la quantité de développateur liquide utilisée pour le développement sur le porteur d'image de charge.
